# EUROPÄISCHE PATENTSCHRIFT

(11) **EP 1 650 152 B1**
(45) Veröffentlichungstag und Bekanntmachung des Hinweises auf die Patenterteilung: **15.07.2009**
(21) Anmeldenummer: 05405584.3
(22) Anmeldetag: 13.10.2005
(51) Int. Cl.: B65H 35/08, B65H 45/28, B41F 13/60

(54) **Falzvorrichtung für eine Rollen-Rotationsdruckmaschine**
Folding device for a rotary printing machine.
Plieuse pour une machine d'impression rotative.

(30) Priorität: 20.10.2004 DE 102004051143
(43) Veröffentlichungstag der Anmeldung: 26.04.2006
(73) Patentinhaber: WIFAG Maschinenfabrik AG, 3014 Bern (CH)
(72) Erfinder: Boronka, Viktor, 3053 Münchenbuchsee (CH)
(74) Vertreter: Schwabe - Sandmair - Marx

(56) Entgegenhaltungen:
- EP-A- 0 023 630
- EP-A- 0 347 087
- US-A- 3 186 274
- US-A- 3 544 454

## Beschreibung

Die Erfindung betrifft eine Falzvorrichtung für eine Rollen-Rotationsdruckmaschine zur Durchführung eines Querfalzvorganges, um ein Druckmedium, insbesondere eine Papierbahn, querzuschneiden, sowie um abgetrennte Produkte zu sammeln, nach dem Patentanspruch 1.

Im Stand der Technik sind diverse Falzvorrichtungen bekannt, um Papierbahnen zu bearbeiten. So ist es im Zeitungs- und Zeitschriftendruck durchaus der Fall, dass ein Querschneiden der Papierbahn mit einem glatten oder feingezahnten Messer durchgeführt wird, das gegen eine Hartgummileiste arbeitet. Bei Zeitschriften ist es erforderlich, beim Schneiden mit feingezahnten Messern nachträglich unschöne Randbereiche in der Weiterverarbeitung zu entfernen. Um die schnelllaufende Papierbahn beschneiden und weitertransportieren zu können, ist es erforderlich, mit Punktureinrichtungen das Ende der zu bearbeitenden Papierbahn zu erfassen, wobei auch abgeschnittene Bestandteile der Papierbahn durch Punktureinrichtungen mitgenommen werden können. Nadeleinstiche durch die Punktureinrichtung wie auch gezahnte Schnittstellen können beim Trimmen des Druckproduktes entfernt werden. Ferner ist es möglich, mit der Falzvorrichtung, die eine Zylinderanordnung mit einem Sammelzylinder sowie einem Messerzylinder umfasst, einen Formatbeschnitt vorzunehmen, der auch auf unterschiedliche Längen von Druckprodukten eingestellt werden kann. Zu der unterschiedlichen Einstellung ist es erforderlich, anstelle einer Anordnung von Schneidmessern nebst Punktureinrichtung, auch Messerbalken genannt, für jedes Format einen unterschiedlichen Messerbalken zu verwenden, bei dem der Messerabstand von zwei am Messerbalken angeordneten Messern differiert, um somit die Abschnittlänge festzulegen.

Die EP 0 023 630 Al offenbart einen Falzapparat an Rollen-Rotationsdruckmaschinen, bei dem ein Sammelzylinder gegenüber einem Messerzylinder angeordnet ist, wobei Punkturreihen im Sammelzylinder fest eingebaut sind. Der Messerzylinder weist Messerbalken auf, die einerseits aus einem Einzelmesser und andererseits aus einem Paar von Schneidmessern bestehen. Diese Anordnung ermöglicht keine maximierten Transportgeschwindigkeiten für die bedruckte Papierbahn.

Gemäß einem anderen Beispiel einer Falzvorrichtung nach dem Stand der Technik ist in einem Messerbalken mittig zwischen zwei Schneidmessern eine Punktureinrichtung vorgesehen, um abgeschnittene Teile einer Papierbahn zu entsorgen. Auch diese Falzvorrichtung ermöglicht keine optimierte Transportgeschwindigkeit und damit auch keine optimierte Herstellungsgeschwindigkeit.

Es ist dementsprechend die Aufgabe gemäß der vorliegenden Erfindung, eine Falzvorrichtung vorzuschlagen, die eine erhöhte Transportgeschwindigkeit für ein endloses Druckprodukt ermöglicht, das zu vereinzeln ist.

Die gestellte Aufgabe wird gemäß der Erfindung durch eine Falzvorrichtung mit den Merkmalen gemäß dem Anspruch 1 gelöst.

Die gemäß der Erfindung erzielbaren Vorteile beruhen darauf, dass die Punktureinrichtung einer Anordnung, nachfolgend Messerbalken genannt, von zwei Schneidmessern mit einem vorlaufenden und einem nachlaufenden Schneidmesser 16 derart in diese eingebaut ist, dass die Punktureinrichtung 13 in einem Abstand X zum vorlaufenden Messer 15 eingebaut ist, wobei der Abstand X kleiner ist als der Abstand der Punktureinrichtung 13 zum nachlaufenden Messer.

Bereits durch diese Anordnung ist es möglich, das Abluften von nicht abgetrennten und abgetrennten Bestandteilen der Papierbahn bzw. des Druckmediums selbst bei hohen Geschwindigkeiten zu vermeiden. Das Abheben der Papierbahn und deren abgeschnittener Bestandteile lassen sich gemäß der Erfindung selbst bei extrem hohen Geschwindigkeiten verhindern, so dass ein kontrollierter Transport ermöglicht wird und Standzeiten aufgrund des Abrisses oder des Ausreißens der Papierbahn selbst bei hohen Transportgeschwindigkeiten vermieden werden können.

Als besonders vorteilhaft hat es sich erwiesen, wenn eine Punkturachse der Punktureinrichtung um einen Winkel α zum vorlaufenden Messer geneigt ist. Auf diese Weise kann das Abluften bzw. Abheben des Druckmediums bzw. der Papierbahn oder eines Abschnittes der Papierbahn bei noch höheren Geschwindigkeiten zuverlässig verhindert werden. Besonders vorteilhaft sind Neigungswinkel α von 5 bis 20° für die Neigung der Punkturachse der Punktureinrichtung zu dem vorlaufenden Messer. Die Geschwindigkeitssteigerung für den Transport ist dabei überraschend groß.

Auch wenn eine Punkturachse der Punktureinrichtung, die axial durch die Punktureinrichtung verläuft, achsparallel zum vorlaufenden Messer ausgerichtet ist, wobei gleichzeitig der Abstand zwischen dem vorlaufenden Messer und der Punkturachse bevorzugt in einem Bereich von 4 bis 20 mm und insbesondere 8 bis 12 mm liegt, kann eine bemerkenswerte Steigerung des Transportes des Druckmediums und insbesondere der Papierbahn erzielt, ohne dass ein Abluften auftritt.

Die Punktureinrichtungen weisen in Querrichtung der Papierbahn mehrere Punkturnadeln auf, so dass mehrere Punktureinrichtungen entlang eines Balkens angeordnet sein können.

Auch um unterschiedliche Forrnate schneiden zu können, ist es gemäß der Erfindung zweckmäßig, wenn zwei der Anordnungen, respektive der Messerbalken in den Messerzylinder reversibel eingebaut sind, die im Wesentlichen einander gegenüber angeordnet sind. Diese Anordnung ermöglicht es unterschiedliche Längen von Druckexemplaren herzustellen, und zwar bei einer gemäß der Erfindung sehr gesteigerten Transportgeschwindigkeit. Eine Austauschbarkeit der Anordnungen bzw. Messerbalken ist erforderlich, um auch zum variablen Einsatz der erfindungsgemäßen Falzvorrichtung zum Abschneiden von unterschiedlichen Druckproduktgrößen beizutragen. Für jede unterschiedliche Größe eines Druckproduktes ist ein anderer Messerbalken respektive eine andere Anordnung eines vorlaufenden und eines nachlaufenden Messers in Verbindung mit einer Punktureinrichtung erforderlich:

Besonders vorteilhaft ist es, wenn wenigstens eine der Anordnungen von den Messern nebst Punktureinrichtung bzw. Messerbalken seitlich verschiebbar ist, so dass ein Formatbeschnitt sowohl für eine einfache als auch für eine Sammelproduktion ermöglicht wird, wobei auf diese Weise ein Druckerzeugnis gegenüber dem anderen Druckerzeugnis eine andere Abmessung aufweisen wird. Dabei laufen beispielsweise zwei Papierbahnen parallel ein und werden dann durch unterschiedliche Messerbalken bearbeitet.

Vorteilhafterweise lassen sich die Punktureinrichtungen des Messerzylinders mittels Bewegungsvorrichtungen vor und zurück bewegen, wobei diese Bewegungen natürlich gesteuert sind. Eine entsprechende Steuerung erfolgt relativ zu dem Sammelzylinder bzw. von Punktureinrichtungen im Sammelzylinder, die für den Transport der Druckprodukte bzw. der Bahn des Druckmediums vorgesehen sind. Für die Vor- und/oder Rückbewegung der Punktureinrichtungen können mechanische, elektromechanische oder auch elektrische Einrichtungen vorgesehen sein, wie etwa eine Kurvenscheibe, die mit der Rotation des Messerzylinders auf die Punktureinrichtungen einwirkt. Auch Schrittmotoren für die Punktureinrichtungen oder elektromagnetische Einrichtungen wie etwa Elektromagneten oder dergleichen, können zum Einsatz gelangen.

Bei einer bevorzugten Ausführungsform der Erfindung wird der vorlaufende Teil der Bahn des Druckmediums von den Punktureinrichtungen des Messerzylinders punktiert und damit erfasst. Durch die Rotation des Messerzylinders tritt ein Transport auf und anschlie-ßend wird die Vorderkante des Druckmediums beschnitten. Der abgeschnittene Teil des Druckmediums wird von den Punktureinrichtungen des Messerzylinders gehalten zu einer Abtransportvorrichtung befördert. Hierfür dient in der Regel eine Absaugung, die die abgetrennten Abschnitte ansaugt und aus dem Produktionsprozess entfernt. Das Druckmedium wird nachfolgend und praktisch gleichzeitig von Punktureinrichtungen des Sammelzylinders punktiert, so dass der Sammelzylinder die Bahn des Druckmediums weitertransportieren kann. Auf diese Weise wird das Druckmedium nun mit dem nachlaufenden Schneidmesser des Messerzylinders in Kontakt gebracht und dabei wird der hintere Teil des Ausschussabschnittes von der Bahn des Druckmediums abgetrennt. Das damit abgeschnittene Stück kann von den Punktureinrichtungen des Messerzylinders weiter befördert und dann über die genannte Absaugung entsorgt werden. Dabei muss die Punktureinrichtung während des Weitertransportes des Ausschusses wieder zurückgezogen werden, um einerseits die Freigabe des Ausschusses zu ermöglichen und andererseits die Abstreifung des Ausschussstückes zu ermöglichen. Die einlaufende Bahn des Druckmediums wird also in einen Ausschussabschnitt und einen Exemplarbestandteil eines Druckproduktes zerlegt, wobei der Ausschuss von der Punktureinrichtung des Messerzylinders in eine Absaugeinrichtung befördert wird, während der Sammelzylinder das vereinzelte Druckprodukt weiter befördert, insbesondere in die Auffangtaschen von Schaufelrädern, die anschließend die Druckerzeugnisse auf einem Förderband auslegen.

Nachfolgend wird die folgende Erfindung anhand zweier bevorzugter Ausführungsformen gemäß der Erfindung beschrieben, wobei weitere Merkmale, Vorzüge und Zielsetzungen gemäß der Erfindung offenbart werden. In den Darstellungen zeigen:
- Figur 1: eine erste Ausführungsform gemäß der Erfindung in einer schematischen Schnittdarstellung;
- Figur 2: eine zweite Ausführungsform der Erfindung in einer Schnittdarstellung; und
- Figur 3: die Ausführungsform gemäß Figur 2 in einer anderen Funktionssituation.

In der Figur 1 ist ein Messerzylinder 1 dargestellt, an dem eine Absaugungseinrichtung 21 angeschlossen ist, um vom Messerzylinder abgeschnittene Abschnitte eines bahnartigen Druckmediums 4 zu entsorgen. Dem Messerzylinder 1 liegt ein Sammelzylinder 2 gegenüber, der von der von dem bahnartigen Druckmedium 4, nachfolgend Papierbahn 4 genannt, Druckprodukte 5 abtrennt und zur nachfolgenden Bearbeitung weiterleitet.

Der Sammelzylinder 2 läuft im Wesentlichen mit der selben Geschwindigkeit wie der Messerzylinder 1, so dass die einzelnen Bearbeitungs- und Transportbestandteile der Zylinder eine zeitlich abgestimmte Bearbeitung vornehmen können.

Der Messerlzylinder 1 weist mindestens ein vorlaufendes bzw. nachlaufendes Schneidmesser auf, das dazu dient, Druckprodukte von dem Papierband abzutrennen. Der Sammelzylinder 2 weist eine Punkturspindel 7 mit einem daran schwenkbar festgelegten Punkturhebel 18 auf, an dessen Ende eine Punkturspitze vorgesehen ist, die die Papierbahn und nachfolgend vereinzelte Druckexemplare punktiert, somit erfasst und weitertransportiert. Zwischen zwei Schneidunterlagen 19, 20 ist eine Ausnehmung vorgesehen, in die eine Punkturspitze einer Punktureinrichtung 10, 11, 12, 13 am gegenüberliegenden Messerzylinder 1 einzugreifen vermag. Den Schneidunterlagen 19, 20 sind jeweilige Schneidmesser 15, 16 des Messerzylinders 1 zugeordnet. Dementsprechend haben die Schneidunterlagen, insbesondere Schneidgummis 19, 20 in etwa den gleichen Abstand voneinander, wie die Schneidmesser 15, 16 des Messerzylinders 1.

Der Messerzylinder 1 weist jeweilige Anordnungen der Schneidmesser 15, 16 und der Punktureinrichtung 10, 11, 12 und 13 auf. Konzentrisch zur Messerzylinderachse ist eine Kurvenscheibe 9 vorgesehen, die über eine Kurvenrolle auf die Punktureinrichtung 10, 11, 12, 13 einwirkt, um die Spitze der Punktureinrichtung voran zu bewegen, um das Papierband zu durchstoßen. Dementsprechend weist die Kurvenscheibe 9 in Umfangsrichtung Steuerabschnitte auf, um die Punktureinrichtung 10, 11, 12, 13 voran zu bewegen, während eine Feder 12 die Punktureinrichtung zurückbewegt, wenn ein Kurvenabschnitt einer Kurvenscheibe 9 in Anlage zu der Kurvenrolle 10 auf der Rückseite der Punktureinrichtung gelangt, der radial zurückeilt, um die Feder 12 freizulegen, wodurch die Feder 12 die Punkturnadel, deren Längsachse 13 angedeutet ist, zurück zu bewegen, um das genadelte Papierstück freizugeben.

Die Anordnung der Schneidmesser 15, 16 in Verbindung mit der Punktureinrichtung, die auch als Messerbalken bezeichnet wird, wird über jeweilige, einander gegenüberliegende Klemmleisten 23 gehalten, wobei natürlich auch eine einzelne Klemmleiste oder mehr als zwei Klemmleisten verwendet werden können, um den Messerbalken reversibel und ko-axial zur Zylinderachse des Messerzylinders 1 verschieblich zu halten. Es ist erkennbar, dass die Punkturnadel parallel zu dem vorlaufenden Schneidmesser 15 gehalten ist, wobei ein vorgegebener Abstand in einem Bereich von 6 bis 18 mm bevorzugt 8 bis 12 mm zwischen dem vorlaufenden Schneidmesser 15 und der Punktureinrichtung bzw. der Spitze der Punktureinrichtung vorgesehen ist.

Bei dieser Ausführungsform weist der Schneidmesserzylinder 2 gegenüberliegende Anordnungen bzw. Messerbalken auf, die jeweils austauschbar und koaxial zur Zylinderachse des Messerzylinders 1 verschieblich gelagert und gehalten sind.

Die Figur 2 zeigt eine zweite Ausführungsform mit Merkmalen gemäß der Erfindung, wobei aber im Unterschied zu Figur 1 die Punktureinrichtung 10, 11, 12, 13 dem vorlaufenden Messer 15 nicht parallel, sondern in einem Winkel angeordnet ist. Der Winkel beträgt vorzugsweise etwa zwischen 5 und 20°, bevorzugt ca. 10 bis 15°. Dieser Winkel α ist der spitze Winkel zwischen der Verlängerung des vorlaufenden Schneidmessers 15 und der Achse 13 der Punktureinrichtung 10, 11, 12, 13. Ansonsten sind gleiche oder zumindest funktionsgleiche Bestandteile allesamt mit den gleichen Bezugsziffem gekennzeichnet, wie bei der Ausführungsform gemäß Figur 1, so dass sich eine nochmalige Beschreibung erübrigt.

Gemäß Figur 2 ist der Bearbeitungsprozess für die Papierbahn 4, 5 in einem gegenüber Figur 1 fortgeschrittenen Stadium. Während in Figur 1 die Papierbahn soeben von der Punktureinrichtung 10, 11, 12, 13 bzw. deren Punkturspitze durchstochen worden ist und der Schneidvorgang mit dem vorlaufenden Schneidmesser 15 gerade abläuft, ist bei der Ausführungsform gemäß Figur 2 der Schneidvorgang mit dem vorlaufenden Schneidmesser 15 bereits abgeschlossen und der von der Punkturspitze der Punktureinrichtung 10, 11, 12, 13 gehaltene Papierabschnitt wird durch die Rotation des Sammelzylinders 2 und des Messerzylinders 1 von der Oberfläche des Sammelzylinders 2 abgehoben und in Umfangsrichtung des Messerzylinders 1 mitbewegt, wobei die Papierbahn 4 zwischen dem nachlaufenden Messer 16 und der gegenüberliegenden Schneidunterlage 20 durchtrennt wird. Nachfolgend wird der abgetrennte Papierabschnitt durch die Drehbewegung des Messerzylinders 1 mitgenommen. Nach einem bestimmten Bewegungsablauf wird die Punkhimadel dadurch zurückgezogen, dass die Kurvenrolle 10 einen radial einwärts zurückweichenden Kurvenabschnitt der Kurvenscheibe 9 erreicht, wodurch die Feder 12 die Punktur oder Punkturnadel 13 nach innen in den Messerzylinder 1 zurücktreibt. Am Ende der Drehbewegung und der radial einwärts ausgerichteten Bewegung der Punktureinrichtung 10, 11, 12, 13 wird der abgetrennte Abschnitt der Papierbahn von der Punkturnadel 13 freigegeben und in die Absaugung 21 hineingezogen, um entsorgt zu werden. Gleichzeitig wird das

Druckprodukt 5 gehalten durch die Punkturspitze der Punktureinrichtung 7, 18, abtransportiert, während der Messerzylinder 1 seine geschlossene Teilkreisoberfläche zwischen den Messerbalken an dem Sammelzylinder vorbei bewegt. In diesem geschlossenen Umfangsbereich des Messerzylinders läuft dann der Schneidvorgang mittels mindestens einem des vorlaufenden bzw. nachlaufenden Schneidmesser (15, 16) ab.

In der Figur 3 ist eine entsprechende Situation des Bearbeitungsprozesses der Papierbahn 4, 5 dargestellt, bei der die Punkturnadel 13 des Messerzylinders 1 gerade den abgetrennten Abschnitt 6 zur Absaugung 21 transportiert, während das Druckprodukt in Umfangsrichtung des Sammelzylinders 2 mit den Punkturnadel 14 des Sammelzylinders 2 weiterbefördert wird. Zur Freigabe des Abschnittes 5 wird dann an einer entsprechenden Stelle die Punkturnadel 14 der Punktureinrichtung 7 des Sammelzylinders 2 radial zurückbewegt bzw. um die Punkturspindel 7 zurückgeschwenkt, so dass dann das Druckprodukt 5 freigegeben werden kann. Zur gleichen Zeit ist der abgetrennte Abschnitt 6 bereits in Umfangsrichtung des Messerzylinders 1 in den Ansaugtrichter der Ansaugung 21 hineinbewegt worden und nachdem die Kurvenrolle 10 mit dem radial einwärts ausgerichteten Kurvenabschnitt der Kurvenscheibe in Berührung kommt, wird die Punkturnadel der Punktureinrichtung 10, 11, 12, 13 aus dem Papierabschnitt 6 gezogen und der Papierabschnitt 6 wird in die Absaugung hinein aus dem Bearbeitungsprozess entsorgt.

Wesentlich gemäß der Erfindung ist dabei, dass durch die erfindungsgemäße Vorrichtung überraschenderweise eine Transportgeschwindigkeit erreicht werden kann, die insbesondere bei der Ausführungsform gemäß Figur 2 mit einer verwinkelten Anordnung der Punktureinrichtung bzw. deren Spitze zum voreilenden Schneidmesser besonders hervortritt.

### Bezugszeichenliste

- 1: Messerzylinder
- 2: Punktur- und Falzmesserzylinder
- 3: -
- 4: Papierstrang
- 5: Abschnitt Exemplar
- 6: Abschnittstreifen
- 7: Punkturspindel
- 8: Falzmesserspindel
- 9: Kurvenscheibe
- 10: Kurvenrolle
- 11: Punkturachse
- 12: Feder
- 13: Punktur (Messerzylinder)
- 14: Punktur (Sammelzylinder)
- 15: Schneidmesser Vorlaufend
- 16: 16 Schneidmesser Nachlaufend
- 17: Messerbalken
- 18: Punkturhebel
- 19: Schneidgummi (Nachlaufend)
- 20: Schneidgummi (Vorlaufend)
- 21: Absaugung
- 22: Klemmschraube
- 23: Klemmleiste

## Patentansprüche

1. Falzvorrichtung für eine Rollen-Rolationsdruckmaschine zur Durchführung eines Querfalzvorganges, um ein Druckmedium (4), insbesondere eine Papierbahn, querzuschneiden sowie um getrennte Produkte zu sammeln, mit den folgenden Merkmalen:
- einer Zylinderanordnung mit
- einem Sammelzylinder (2), um die abgetrennten Produkte bzw. Druckexemplare zu sammeln, und
- einen Messerzylinder (1), der mit dem Sammelzylinder (2) zusammenwirkt;
- wobei der Messerzylinder (2) wenigstens eine bevorzugt zwei Anordnungen mit einem vorlaufenden Schneidmesser (15) und einem nachlaufenden Schneidmesser (16) aufweist, **dadurch gekennzeichnet, dass** zwischen dem vorlaufenden Schneidmesser (15) und dem nachlaufenden Schneidmesser (16) eine Punktureinrichtung (10, 11, 12, 13) vorgesehen ist und
- wobei die Punktureinrichtung (10, 11, 12, 13) im Betrieb einer Ausnehmung im Sammelzylinder zugeordnet ist, zu welcher benachbart jeweilige Schneidunterlagen (19, 20) angeordnet sind,
- wobei sich die Punktureinrichtung in einem Abstand zum vorlaufenden Schneidmesser (15) befindet, der kleiner ist als deren (11, 12, 13) Abstand zum nachlaufenden Messer (16).

2. Falzvorrichtung nach Anspruch 1, **dadurch gekennzeichnet, dass** eine Punkturachse (11) der Punktureinrichtung (10, 11, 12, 13), die axial durch die Punktureinrichtung verläuft, um einen Winkel zum vorlaufenden Messer (15) geneigt ist.

3. Falzvorrichtung nach Anspruch 1, **dadurch gekennzeichnet, dass** eine Punkturachse (11) der Punktureinrichtung (10, 11, 12, 13), die axial durch die Punktureinrichtung verläuft, achsparallel zum vorlaufenden Schneidmesser (15) ausgerichtet ist.

4. Falzvorrichtung nach einem der Ansprüche 1 bis 3, **dadurch gekennzeichnet, dass** zwei der Anordnungen (11, 13, 15, 16) bzw. Druckbalken, in den Messerzylinder (1) bevorzugt reversibel eingebaut sind, die im Wesentlichen einander gegenüber angeordnet sind.

5. Falzvorrichtung nach einem der voranstehenden Ansprüche, **dadurch gekennzeichnet, dass** wenigstens eine der Anordnungen (10, 11, 12, 13, 15, 16) koaxial zur Zylinderachse des Messerzylinders verschiebbar gehalten ist.

6. Falzvorrichtung nach einem der Ansprüche 1 bis 5, **dadurch gekennzeichnet, dass** die Punktureinrichtungen (10, 11, 12, 13) mittels einer mechanischen, elektromechanischen und/oder elektrischen Einrichtung aktiviert werden können, etwa einer Kurvenscheibe (9), einem oder mehreren Schrittmotoren, elektromagnetisch oder dergleichen.

7. Falzvorrichtung nach einem der Ansprüche 1 bis 6, **dadurch gekennzeichnet, dass** der Abstand X zwischen der Punktureinrichtung 13 zum vorlaufenden Messer (15) etwa 6 bis 20 mm, bevorzugt 8 bis 12 mm beträgt.

8. Falzvorrichtung nach einem der Ansprüche 1 bis, 7, **dadurch gekennzeichnet, dass** der Sammelzylinder mindestens eine Punkturanordnung (18) umfasst, die das Druckmedium, insbesondere ein bandartiges Druckmedium für den Weitertransport durchsticht und erfasst, wenn das vorlaufende Schneidmesser (15) des Messerzylinders (1) das bandartige Druckmedium durchtrennt.

9. Falzvorrichtung nach einem der Ansprüche 1 bis 8, **dadurch gekennzeichnet, dass** eine Punkturachse (11), in einem Winkel zum nachlaufenden Schneidmesser (16) ausgerichtet ist.

## Claims

1. A folding device for a roller rotary printing machine for performing a transverse folding procedure, in order to transversely cut a print medium (4), in particular a paper web, and to collect separated products, comprising the following features:
- a cylinder arrangement, comprising:
- a collecting cylinder (2) for collecting the separated products or printed copies; and
- a knife cylinder (1) which co-operates with the collecting cylinder (2);
- wherein the knife cylinder (1) comprises at least one, preferably two, arrangements comprising a leading cutting knife (15) and a trailing cutting knife (16), **characterised in that** a point hole means (10, 11, 12, 13) is provided between the leading cutting knife (15) and the trailing cutting knife (16); and
- wherein the point hole means (10, 11, 12, 13) is assigned during operation to a cavity in the collecting cylinder, adjacent to which respective cutting supports (19, 20) are arranged;
- wherein the point hole means is situated at a distance from the leading cutting knife (15) which is smaller than its (11, 12, 13) distance from the trailing cutting knife (16).

2. The folding device according to claim 1, **characterised in that** a point hole axis (11) of the point hole means (10, 11, 12, 13) which runs axially through the point hole means is inclined by an angle with respect to the leading cutting knife (15).

3. The folding device according to claim 1, **characterised in that** a point hole axis (11) of the point hole means (10, 11, 12, 13) which runs axially through the point hole means is orientated axially parallel to the leading cutting knife (15).

4. The folding device according to any one of claims 1 to 3, **characterised in that** two of the arrangements (11, 13, 15, 16) or printing beams are incorporated, preferably reversibly, into the knife cylinder (1) and are arranged substantially opposite each other.

5. The folding device according to any one of the above claims, **characterised in that** at least one of the arrangements (10, 11, 12, 13, 15, 16) is held such that it can be shifted coaxially with respect to the cylinder axis of the knife cylinder.

6. The folding device according to any one of claims 1 to 5, **characterised in that** the point hole means (10, 11, 12, 13) can be activated by means of a mechanical, electromechanical and/or electric means, for instance a cam disc (9), one or more step motors, electromagnetically or the like.

7. The folding device according to any one of claims 1 to 6, **characterised in that** the distance (X) from the point hole means (13) to the leading cutting knife (15) is about 6 to 20 mm, preferably 8 to 12 mm.

8. The folding device according to any one of claims 1 to 7, **characterised in that** the collecting cylinder comprises at least one point hole arrangement (18) which pierces and grasps the print medium, in particular a band-like print medium, in order to further transport it, when the leading cutting knife (15) of the knife cylinder (1) cuts through the band-like print medium.

9. The folding device according to any one of claims 1 to 8, **characterised in that** the a point hole axis (11) is orientated at an angle with respect to the trailing cutting knife (16).

## Revendications

1. Dispositif de pliage pour une presse rotative à rouleaux, pour la mise en oeuvre d'un processus de pliage transversal, en vue d'une coupe transversale d'un produit d'impression (4), en particulier une bande de papier, et en vue de la collecte de produits séparés, comportant les caractéristiques suivantes :
- un ensemble de cylindres ayant
- un cylindre collecteur (2), pour collecter les produits ou exemplaires imprimés séparés, et
- un cylindre porte-lames (1), qui coopère avec le cylindre collecteur (2) ;
- le cylindre porte-lames (1) comportant au moins un, de préférence deux ensembles comportant une lame de coupe avant (15) et une lame de coupe arrière (16), **caractérisé en ce qu'**il est prévu un dispositif à perforer (10, 11, 12, 13) entre la lame de coupe avant (15) et la lame de coupe arrière (16), et
- le dispositif à perforer (10, 11, 12, 13) étant associé en cours de service à un évidement dans le cylindre collecteur (2), au voisinage duquel sont disposés des supports de coupe (19, 20) respectifs,
- le dispositif à perforer étant situé à une distance de la lame de coupe avant (15) qui est inférieure à la distance entre le dispositif à perforer (11, 12, 13) et la lame de coupe arrière (16).

2. Dispositif de pliage selon la revendication 1, **caractérisé en ce qu'**un axe de perforation (11) du dispositif à perforer (10, 11, 12, 13), qui s'étend axialement dans le dispositif à perforer, est incliné selon un angle par rapport à la lame de coupe avant (15).

3. Dispositif de pliage selon la revendication 1, **caractérisé en ce qu'**un axe de perforation (11) du dispositif à perforer (10, 11, 12, 13), qui s'étend axialement dans le dispositif à perforer, est orienté parallèlement à l'axe de la lame de coupe avant (15).

4. Dispositif de pliage selon l'une quelconque des revendications 1 à 3, **caractérisé en ce que** deux des ensembles (11, 13, 15, 16) ou des barres de pression sont montés de préférence de manière réversible dans le cylindre porte-lames (1) et sont sensiblement l'un en face de l'autre.

5. Dispositif de pliage selon l'une quelconque des revendications précédentes, **caractérisé en ce que** ledit au moins un ensemble (10, 11, 12, 13, 15, 16) est maintenu coulissant coaxialement à l'axe du cylindre porte-lames.

6. Dispositif de pliage selon l'une quelconque des revendications 1 à 5, **caractérisé en ce que** les dispositifs à perforer (10, 11, 12, 13) peuvent être activés au moyen d'un dispositif mécanique, électromécanique et/ou électrique, tel qu'une came (9), un ou plusieurs moteurs pas à pas, par voie électromagnétique ou similaire.

7. Dispositif de pliage selon l'une quelconque des revendications 1 à 6, **caractérisé en ce que** la distance X entre le dispositif à perforer (13) et la lame de coupe avant (15) est égale à environ 6 à 20 mm, de préférence 8 à 12 mm.

8. Dispositif de pliage selon l'une quelconque des revendications 1 à 7, **caractérisé en ce que** le cylindre collecteur (2) comporte au moins un ensemble de perforations (18) qui, lorsque la lame de coupe avant (15) du cylindre porte-lames (1) sectionne le produit d'impression, en particulier un produit en forme de bande, transperce et saisit le produit d'impression en forme de bande pour le transporter plus loin.

9. Dispositif de pliage selon l'une quelconque des revendications 1 à 8, **caractérisé en ce qu'**un axe de perforation (11) est orienté selon un angle par rapport à la lame de coupe arrière (16).
